# EUROPÄISCHE PATENTSCHRIFT

(11) **EP 0 606 606 B1**
(45) Veröffentlichungstag und Bekanntmachung des Hinweises auf die Patenterteilung: **03.12.1997**
(21) Anmeldenummer: 93120262.6
(22) Anmeldetag: 16.12.1993
(51) Int. Cl.: E04D 13/04, E03F 5/06

(54) **Entwässerungsrinne für Flachdächer und Terrassen**
Drainage gutter for flat roofs and terraces
Rigole de drainage pour toits plats et terrasses

(30) Priorität: 14.01.1993 CH 97/93; 03.08.1993 CH 2319/93
(43) Veröffentlichungstag der Anmeldung: 20.07.1994
(73) Patentinhaber: SCHOOP & CO. AG, CH-5405 Baden-Dättwil (CH)
(72) Erfinder: Schoop, Christoph, CH-5405 Baden-Dättwil (CH); Schoop, Martin, CH-5443 Niederrohrdorf (CH)
(74) Vertreter: Spierenburg, Pieter

(56) Entgegenhaltungen:
- EP-A- 0 133 839
- CH-A- 682 162
- DE-A- 3 214 442

## Beschreibung

Die vorliegende Erfindung bezieht sich auf eine Entwässerungsrinne gemäss dem Oberbegriff des Anspruchs 1 (siehe DE-A-3 214 442).

Bei derartigen Entwässerungsrinnen bekannter Art sind die Schenkel der U-profilförmigen Rinne relativ zu dem den Rinnenboden bildenden Quersteg höhenverstellbar und weisen an ihrer oberen Seite längsparallel zur Rinne verlaufende Stützschienen auf, auf die der Abdeckrost aufgelegt ist. Durch die Verstellbarkeit der Schenkel kann die Neigung der Stützschienen und damit des Abdeckrostes in Längsrichtung des Rinnenbodens verändert werden.

Diese bekannte Entwässerungsrinne hat den Nachteil, dass die an den Schenkeln des Entwässerungskanals befindlichen Verstellschrauben für das Einstellen der Neigung der Stützschienen schlecht zugänglich sind, und dass das Justieren der Abdeckroste daher mühsam und aufwendig ist.

Die vorliegende Erfindung stellt sich die Aufgabe, eine Entwässerungsrinne der eingangs genannten Art zu schaffen, bei welcher die gewünschte Neigung des Abdeckrostes unabhängig vom Einbauort rasch und einfach eingestellt werden kann.

Erfindungsgemäss wird diese Aufgabe gelöst durch die Merkmale des Anspruchs 1.

Die Erfindung bewirkt den Vorteil, dass die Stützschienen entfallen und die Entwässerungsrinne ohne Nachteil mit leichtem Gewicht als bekannte Fabrikate ausgeführt werden kann. Ein weiterer Vorteil besteht darin, dass sich der Entwässerungskanal leicht reinigen lässt, da die Abflussrinne keine Schmutz und dgl. zurückhaltende Ecken aufweist und die Stützen zur Reinigung leicht zugänglich und zudem ohne Werkzeug zulegbar sind.

Anhand der beiliegenden schematischen Zeichnung wird die Erfindung beispielsweise erläutert. Es zeigen:
- Fig. 1: eine perspektivische Ansicht des einen Endes einer Entwässerungsrinne,
- Fig. 2: eine Stütze für den Abdeckrost der Entwässerungsrinne in Längsrichtung der Rinne betrachtet,
- Fig. 3: eine Ansicht der Stütze in Richtung des Pfeiles III in Fig. 2,
- Fig. 4: eine Frontwand eines zweiten Ausführungsbeispiels einer Stütze und
- Fig. 5: eine Seitenansicht zu Fig. 4 in Richtung des Pfeiles V in Fig. 4.

Die in der Zeichnung gezeigte Entwässerungsrinne weist im wesentlichen eine im Querschnitt U-profilförmige Abflussrinne 1 sowie einen Abdeckrost 2 auf, an dessen Enden unterseitig je eine Stütze 3 befestigt ist. Der Abdeckrost 2 ist an sich bekannter Bauart und weist schlitzförmige Durchbrechungen 4 sowie durch Abkröpfungen versteifte Längsränder auf. Der Quersteg 5 der U-profilförmigen Abflussrinne 1 bildet den Rinnenboden und die anschliessenden, nach oben gerichteten, die Profilschenkel bildenden Wände 6 sind perforiert und wasserdurchlässig, so dass aus dem angrenzenden Belagskoffer austretendes Wasser in die Abflussrinne 1 eintreten und darin abfliessen kann. Der Rinnenboden 5 ist jeweils gegen ein Abflussrohr geneigt, wogegen der Abdeckrost 2 entsprechend dem angrenzenden Dach oder Terrassenbelag horizontal ausgerichtet ist und in seiner Neigung zur Abflussrinne 1 daher einstellbar sein muss. Da die Neigung des Rinnenbodens 5 variieren kann, muss entsprechend die Neigung des Abdeckrostes 2 in Längsrichtung der Abflussrinne 1 variierbar sein. Erfindungsgemäss erfolgt dies durch die Wahl unterschiedlich hoher Stützen 3, vorzugsweise an den Enden des Abdeckrostes 2, welche mit einer Standfläche 7 auf dem durch den Quersteg 5 gebildeten Rinnenboden stehen und mittels einer Schraube 8 am Abdeckrost 2 befestigt sind. Die Stützen können in beliebigem Abstand von den Enden des Abdeckrostes 2 befestigt sein. Wesentlich ist, dass der Abdeckrost 2 beim Betreten nicht kippt.

Nachfolgend wird anhand der Fig. 2 und 3 die Ausbildung der Stütze 3 und ihre Höhenverstellbarkeit beschrieben.

Die Stütze 3 ist zweiteilig gefertigt und besteht aus einem unteren Teil 9 und einem oberen Teil 10. Der untere Teil 9 ist ein im Querschnitt U-förmiger Sockel, dessen Quersteg 11 die Standfläche 7 bildet. Die Breite des Quersteges 11 ist wesentlich geringer als jene des Querstegs 5 der Abflussrinne 1, so dass die Stütze 3 innerhalb der Abflussrinne 1 zwischen den Wänden 6 quer verschiebbar ist. In die Schenkel 12 des unteren Teils 9 sind drei Schlitze geschnitten oder gestanzt, die an ihrem Grund je eine Stützfläche 13 bilden. Diese Stützflächen 13 sind gleichmässig abgestuft, wobei die Stufenhöhe zum Beispiel 10 Millimeter betragen kann. Die Zahl der Stufen und die Stufenhöhe ist aber frei wählbar.

Der obere Teil 10 der Stütze ist eine Platte 14, die den Schenkeln 12 des unteren Teils 9 zugewandt je vier Schlitze aufweist, deren Grund vier zweite, gleichmässig abgestufte Stützflächen 15 bilden. Deren Abstufung hat eine Stufenhöhe von vorzugsweise 2,5 Millimeter. Die Anzahl und die Stufenhöhe der zweiten Stützflächen 15 ist ebenfalls frei wählbar. Die Stufenhöhe der ersten Stützflächen 13 entspricht vorzugsweise dem Produkt aus der Anzahl der aus den zweiten Stützflächen 15 gebildeten Stufen mal deren Stufenhöhe. Damit dient bei der Einstellung der Stützenhöhe die Wahl einer Stufe bei den ersten Stützflächen 13 der Grobeinstellung und die Wahl einer Stufe bei den zweiten Stützflächen 15 der Feineinstellung, da letztere eine regelmässige Feinabstufung zwischen den Stufen der ersten Stützflächen 13 ermöglichen. Die Breite der Schlitze und die Dicke der Platte 14 und der Schenkel 12 ist so gewählt, dass die Teile 9 und 10 eine vorzugsweise reibschlüssige halt- und lösbare Steckverbindung eingehen.

Nach einem nicht dargestellten Ausführungsbeispiel ist es auch möglich, im unteren oder oberen Stützenteil 9 bzw. 10 je nur eine Stützfläche 13 bzw. 15 bzw. ein Stützflächenpaar anzubringen und nur am anderen Teil mehrere abgestufte Stützflächen vorzusehen.

Am oberen Ende der Platte 14 weist diese zwei voneinander distanzierte Stützlappen 16 auf, die mit einem dritten, an einer Abkröpfung 18 angeformten Lappen 17 eine Anlagefläche 19 bilden, mit der der obere Stützenteil 10 zu gegenüber liegenden Seiten einer Durchbrechung 4 an der Unterseite des Abdeckrostes 2 anliegt, wenn die Schraube 8 in eine Gewindebohrung 20 in der Abkröpfung 18 eingeschraubt und festgespannt wird.

Der Einbau und die Justierung der Stützen 3 erfolgt dadurch, dass zuerst an den Enden eines Abdeckrostes 2 je ein Oberteil 10 einer Stütze 3 mittels einer Schraube 8 festgeschraubt wird. Alsdann wird durch Messen der Tiefe des Entwässerungskanals bestimmt, welche Stufenhöhe bei den ersten und welche bei den zweiten Stützflächen 13 bzw. 15 zu wählen ist und dann der untere Stützenteil 9 entsprechend auf den oberen Stützenteil 10 gesteckt. Der so vorbereitete Abdeckrost wird danach in die Abflussrinne 1 gestellt, worauf seine Oberseite koplanar an den angrenzenden Dach- oder Terrassenbelag anschliesst.

Beim nachfolgenden Beispiel nach Fig. 4 und 5 bezeichnen gleiche Hinweisziffern gleiche Teile wie beim Beispiel nach Fig. 1 bis 3.

Die Höhe der Stütze beim Beispiel nach Fig. 4 und 5 ist im Unterschied zum Beispiel nach Fig. 1 bis 3 stufenlos höhenverstellbar. Der obere Teil 10 der Stütze ist mit dem Abdeckrost 2 fest verschweisst und sein horizontaler Querschnitt weist ein U-Profil auf. In diesem ist der im horizontalen Querschnitt ebenfalls U-profilförmige untere Teil 9 axial verschiebbar gelagert. Zur Gewichtseinsparung sind die Querstege des oberen bzw. unteren Stützenteils 10 bzw. 9 mit Ausnehmungen 21 bzw. 22 versehen. In zwei im Querschnitt des unteren Stützenteils 9 angeordnete Gewindebohrungen ist je eine Feststellschraube 23 bzw. 24 geschraubt. Jede der beiden Feststellschrauben 23 bzw. 24 durchsetzen einen vertikalen Schlitz 25, 26 im Quersteg des oberen Stützenteils 10. Sind die Feststellschrauben 23, 24 gelöst, kann der untere Stützenteil 9 stufenlos teleskopiert und - durch ein Anziehen der Feststellschrauben 23, 24 - in jeder Auszugslage fixiert werden. Bei dieser Ausführungsform kann für den Einbau des Abdeckrostes 2 der untere Stützenteil vorerst nur schwach am oberen Stützenteil 10 fixiert werden. Nach dem Einlegen des Abdeckrostes 2 in die Abflussrinne 1 wird der Abdeckrost 2 durch Druck von Hand oder mit einem Gummihammer auf jene Höhe herunter gedrückt bzw. geschlagen, auf der er bündig mit dem angrenzenden Plattenbelag ist. Ist der Abdeckrost auf diese Art justiert, werden die Feststellschrauben 23, 24 festgezogen.

## Patentansprüche

1. Entwässerungsrinne für Flachdächer und Terrassen, mit einer dem Entwässerungskanalquerschnitt entsprechenden U-profilförmigen Abflussrinne (1), deren seitliche, die Wände bildenden Schenkel (6) wasserdurchlässig sind, sowie mit einem Abdeckrost (2) für die Abflussrinne (1), dessen Neigung in Rinnenlängsrichtung einstellbar ist, dadurch gekennzeichnet, dass unterseitig am Abdeckrost (2) mindestens zwei Stützen (3) befestigt sind, dass jede Stütze (3) mit einer Standfläche (7) versehen und zweiteilig ausgebildet ist, dass der obere Teil (10) am Abdeckrost (2) befestigt ist und der untere Teil (9) die Standfläche (7) aufweist, und dass die beiden Teile (9, 10) relativ zueinander zwischen verschiedenen Lagen verstellbar sind, wobei jede Verstellage einer anderen Stützenhöhe entspricht.

2. Entwässerungsrinne nach Anspruch 1, dadurch gekennzeichnet, dass der obere Teil (10) lösbar mit dem Abdeckrost (2) verbunden ist.

3. Entwässerungsrinne nach Anspruch 1 oder 2, dadurch gekennzeichnet, dass wenigstens einer der beiden Teile (9) an der dem anderen Teil (10) zugewandten Seite gleichmässig abgestufte Stützflächen (13) aufweist, und dass der andere Teil (10) wahlweise auf eine der Stützflächen (13) aufsetzbar ist.

4. Entwässerungsrinne nach Anspruch 3, dadurch gekennzeichnet, dass der andere Teil (10) zweite, in einer zweiten Stufenhöhe abgestufte Stützflächen (15) aufweist, von denen jeweils eine auf eine der ersten Stützflächen (13) aufsetzbar ist.

5. Entwässerungsrinne nach Anspruch 3 oder 4, dadurch gekennzeichnet, dass die Stufenhöhe der zweiten Stützflächen (15) einen Bruchteil der Stufenhöhe der ersten Stützflächen (13) ist und eine regelmässige Zwischenstufung erlaubt.

6. Entwässerungsrinne nach einem der Ansprüche 3 bis 5, dadurch gekennzeichnet, dass der untere Teil (9) die ersten Stützflächen (13) aufweist.

7. Entwässerungsrinne nach Anspruch 6, dadurch gekennzeichnet, dass der obere Teil (10) die zweiten Stützflächen (15) aufweist.

8. Entwässerungsrinne nach einem der Ansprüche 3 bis 7, dadurch gekennzeichnet, dass der untere Teil (9) ein in Längsrichtung der Abflussrinne (1) orientiertes U-Profil aufweist, in dessen beide Schenkel (15) nach oben offene, die ersten Stützflächen (13) bildende Ausnehmungen vorhanden sind.

9. Entwässerungsrinne nach Anspruch 8, dadurch gekennzeichnet, dass der obere, vorzugsweise plattenförmige Teil (10) jedem Schenkel (12) des unteren Teils (9) zugeordnet die zweiten Stützflächen (15) bildende Ausnehmungen aufweist.

10. Entwässerungsrinne nach Anspruch 9, dadurch gekennzeichnet, dass der obere Teil (10) an seiner den Stützflächen (15) abgewandten Oberseite ein Auflager (16, 17) und eine Befestigungsstelle (20) für den Abdeckrost (2) aufweist.

11. Entwässerungsrinne nach einem der Ansprüche 1 bis 10, dadurch gekennzeichnet, dass die beiden Teile (9, 10) der Stütze (3) durch eine Steckverbindung, vorzugsweise mit Reibschluss, miteinander lösbar verbunden sind.

12. Entwässerungsrinne nach Anspruch 1, dadurch gekennzeichnet, dass das obere Teil (10) fest und unlösbar mit dem Abdeckrost (2) verbunden ist.

13. Entwässerungsrinne nach einem der Ansprüche 1 bis 12, dadurch gekennzeichnet, dass das untere Teil (9) axial verschiebbar am oberen Teil (10) gelagert und in jeder Auszugslage feststellbar ist.

14. Entwässerungsrinne nach Anspruch 13, dadurch gekennzeichnet, dass die beiden Teile (9,10) im horizontalen Querschnitt ein U-Profil aufweisen.

## Claims

1. Drainage channel for flat roofs and terraces, having an outflow channel (1) having a U-profile shape that corresponds to the drainage channel cross-section and whose lateral limbs (6), forming the walls, are permeable to water, and having a cover grating (2) for the outflow channel (1), the inclination of which can be set in the channel longitudinal direction, characterized in that at least two supports (3) are fastened to the cover grating (2) on the underside, in that each support (3) is provided with a standing surface (7) and is constructed in two parts, in that the upper part (10) is fastened to the cover grating (2), and the lower part (9) has the standing surface (7), and in that the two parts (9, 10) can be adjusted relative to each other between various positions, each adjustment position corresponding to a different support height.

2. Drainage channel according to Claim 1, characterized in that the upper part (10) is detachably connected to the cover grating (2).

3. Drainage channel according to Claim 1 or 2, characterized in that at least one of the two parts (9) has, on the side facing the other part (10), uniformly stepped supporting surfaces (13), and in that the other part (10) can be placed optionally on one of the supporting surfaces (13).

4. Drainage channel according to Claim 3, characterized in that the other part (10) has second supporting surfaces (15) that are stepped at a second step height, one of which in each case can be placed onto one of the first supporting surfaces (13).

5. Drainage channel according to Claim 3 or 4, characterized in that the step height of the second supporting surfaces (15) is a fraction of the step height of the first supporting surfaces (13) and permits regular intermediate steps.

6. Drainage channel according to one of Claims 3 to 5, characterized in that the lower part (9) has the first supporting surfaces (13).

7. Drainage channel according to Claim 6, characterized in that the upper part (10) has the second supporting surfaces (15).

8. Drainage channel according to one Claims 3 to 7, characterized in that the lower part (9) has a U-profile that is oriented in the longitudinal direction of the outflow channel (1), in the two limbs (15) of which there are upwardly open recesses forming the first supporting surfaces (13).

9. Drainage channel according to Claim 8, characterized in that the upper, preferably plate-shaped part (10) assigned to each limb (12) of the lower part (9) has recesses forming the second supporting surfaces (15).

10. Drainage channel according to Claim 9, characterized in that the upper part (10) has, on its upper side facing away from the supporting surfaces (15), a rest (16, 17) and a fastening point (20) for the cover grating (2).

11. Drainage channel according to one of Claims 1 to 10, characterized in that the two parts (9, 10) of the support (3) are detachably connected to each other by a push-in connection, preferably with a frictional closure.

12. Drainage channel according to Claim 1, characterized in that the upper part (10) is connected fixedly and undetachably to the cover grating (2).

13. Drainage channel according to one of Claims 1 to 12, characterized in that the lower part (9) is supported axially displaceably on the upper part (10) and can be fixed in any extension position.

14. Drainage channel according to Claim 13, characterized in that the two parts (9, 10) have a U-profile in horizontal cross-section.

## Revendications

1. Chéneau pour toit plat ou terrasse, avec un conduit d'écoulement profilé en U correspondant à la section du canal d'évacuation, dont les parois formant les branches (6) sont longées latéralement par l'eau, avec une grille de couverture (2) du conduit d'eau (1), dont la déclivité est réalisée dans la direction de l'axe longitudinal du canal, caractérisé en ce que, en dessous de la grille de couverture sont fixés au moins deux soutiens (3), en ce que chaque soutien (3) est équipé d'une surface de positionnement (7) et est composé de deux parties, en ce que la partie supérieure (10) est fixée à la grille de couverture (2) et la partie inférieure représente la surface de positionnement (7), et en ce que les deux parties (9,10) sont réglables l'une par rapport à l'autre selon plusieurs positions, chaque position de réglage correspondant à l'une des hauteurs de soutien.

2. Chéneau selon la revendication 1, caractérisé en ce que la partie supérieure (10) est reliée de façon amovible à la grille de couverture (2).

3. Chéneau selon la revendication 1 ou 2, caractérisé en ce qu'au moins l'une des deux parties (9) présente sur le côté tourné vers l'autre partie (10), des surfaces de soutien (13) en gradins réguliers, et en ce que l'autre partie (10) est démontable de façon facultative de l'une des surfaces de soutien (13).

4. Chéneau selon la revendication 3, caractérisé en ce que l'autre partie (10) présente des deuxièmes surfaces de soutien (15) étagées dans une deuxième hauteur de gradins, chacune d'entre elle étant applicable sur l'une des premières surfaces de soutien (13).

5. Chéneau selon la revendication 3 ou 4, caractérisé en ce que la hauteur de gradins des deuxièmes surfaces de soutien (15) est une fraction de la hauteur de gradins des premières surfaces de soutien (13) et permet un écart régulier entre gradins.

6. Chéneau selon l'une des revendications 3 à 5, caractérisé en ce que la partie inférieure (9) comporte les premières surfaces de soutien (13).

7. Chéneau selon la revendication 6, caractérisé en ce que la partie supérieure (10) comporte les deuxièmes surfaces de soutien (15).

8. Chéneau selon l'une des revendications 3 à 7, caractérisé en ce que la partie inférieure (9) présente un profil en U selon la direction longitudinale du canal, dont les branches ouvertes vers le haut comportent les creux formant les premières surfaces de soutien (13).

9. Chéneau selon la revendication 8, caractérisé en ce que la partie supérieure (10) de préférence en forme de plaque présente les creux formant les deuxièmes surfaces de soutien (15) disposés à chaque branche (12) de la partie inférieure (9).

10. Chéneau selon la revendication 9, caractérisé en ce que la partie supérieure (10) présente un appui (16,17) sur la partie supérieure retournée de ses surfaces de soutien (15) et un emplacement de fixation (10) de la grille de couverture (2).

11. Chéneau selon l'une des revendications 1 à 10, caractérisé en ce que les deux parties (9,10) des soutiens (3) sont reliées ensemble de façon amovible de préférence par un connecteur, par exemple à points de friction.

12. Chéneau selon la revendication 1, caractérisé en ce que la partie supérieure (10) est fixée à la grille de couverture (2), fermement et de façon non-amovible.

13. Chéneau selon l'une des revendications 1 à 12, caractérisé en ce que la partie inférieure (9) est posée de façon à coulisser axialement sur la partie supérieure (10) et à être maintenue fixement dans chaque position.

14. Chéneau selon la revendication 13, caractérisé en ce que les deux parties (9,10) présentent en coupe horizontale un profil en U.
